# EUROPÄISCHE PATENTSCHRIFT

(11) **EP 1 270 816 B1**
(45) Veröffentlichungstag und Bekanntmachung des Hinweises auf die Patenterteilung: **16.03.2005**
(21) Anmeldenummer: 02014301.2
(22) Anmeldetag: 27.06.2002
(51) Int. Cl.: E01C 5/06

(54) **Pflasterstein**
Paving element
Elément de pavage

(30) Priorität: 29.06.2001 DE 10131042
(43) Veröffentlichungstag der Anmeldung: 02.01.2003
(73) Patentinhaber: Hans Rinninger u. Sohn GmbH u. Co. Betonwarenfabriken, 88353 Kisslegg (DE)
(72) Erfinder: Rinninger, Hans, 88353 Kisslegg (DE)
(74) Vertreter: Otten, Herbert

(56) Entgegenhaltungen:
- DE-A- 3 325 752
- DE-U- 8 509 759
- US-A- 4 792 257

## Beschreibung

Die Erfindung betrifft einen Pflasterstein nach dem Oberbegriff des Anspruchs 1.

Aus dem DE 82 35 649 U1 ist ein Pflasterstein bekannt, der stirnseitige Abrundungen aufweist, welche in Draufsicht durch einen Kreisbogen definiert sind. Bei einer derartigen Abrundung entsteht ein relativ großer Zwickel, der sich beim Zusammentreffen mit Zwickeln benachbarter Pflastersteine bei einem größeren Radius auf die Begehbarkeit nachteilig auswirkt. Unter Zwickel versteht man jene Fläche, um welche die Steinoberfläche durch die Ausführung der Abrundung gegenüber einer eckigen Ausführung verkleinert ist. Weiterhin ist es aus der DE 33 25 752 C2 bekannt durch eine Ausbildung der Abrundung als Kurve, die einen sich ständig verkleinernden Krümmungsradius aufweist, die entstehende Zwickelfläche gegenüber der oben beschriebenen kreisbogenförmigen Abrundung zu verkleinern. Dies führt jedoch zu einer Abrundung, die zu einer Seitenfläche hin annähernd eckig ausgebildet ist und somit zu einem eckigen, kantigen Erscheinungsbild und einer asymmetrischen Zwickelfläche.

Es ist Aufgabe der Erfindung, einen Pflasterstein zu entwickeln, der ein natürliches, nicht kantiges Erscheinungsbild aufweist und der gleichzeitig möglichst kleine Zwickelflächen besitzt, um eine gute Begehbarkeit zu gewährleisten.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Der erfindungsgemäße Pflasterstein weist Teilseitenflächen auf, welche im Bereich wenigstens einer abgerundeten vertikalen Seitenkante in Draufsicht kurvenförmig ineinander übergehen, wobei der Übergang durch zwei aufeinander zulaufende Kurven definiert ist, deren Radius zur jeweils entgegenlaufenden Kurve stetig und/oder in kleinen Schritten abnimmt, wobei die aufeinander zulaufenden Kurven im Berührungspunkt weitestgehend stetig ineinander übergehen. Ein derart ausgebildeter Eckbereich weist gegenüber einer in Draufsicht durch einen Kreisbogen definierten Abrundung einen kleineren Zwickel auf. Dies bedeutet, die Fläche der Oberseite des Pflastersteins ist gegenüber der Fläche der Oberseite eines eckigen Pflastersteins, welcher dieselben Hauptabmessungen aufweist, nur geringfügig verkleinert. Andererseits ergibt sich durch eine derartige Gestaltung dennoch ein weiches, abgerundetes und weitgehend symmetrisches Erscheinungsbild des Eckbereichs. Somit entsteht ein natürliches, rundes und organisches Erscheinungsbild, ohne große Zwickelflächen und damit eine eingeschränkte Qualität der Begehbarkeit in Kauf nehmen zu müssen.

Im Weiteren wird für eine Kurve, deren Krümmungsradius sich stetig und/oder in kleinen Schritten verkleinert, der Begriff "Klothoide" verwandt, ohne hierbei ähnliche Kurven auszuschließen, welche der exakten mathematischen Definition der Klothoide nicht genügen. Unter dem Begriff "Doppelklothoide" wird im Sinne der Erfindung eine Kurve verstanden, welche durch zwei aufeinander zulaufende Klothoiden gebildet ist, die im Treffpunkt ohne Knick ineinander übergehen, wobei die Krümmung beider Kurven zum Treffpunkt hin zunimmt.

Eine vorteilhafte Ausbildung des Erfindungsgegenstandes sieht vor, an wenigstens zwei sich gegenüberliegenden Teilseitenflächen Kontaktflächen auszubilden, die bereichsweise eben verlaufen und parallel zueinander ausgerichtet sind. Hierdurch ist trotz des in der Draufsicht abgerundeten und organischen Erscheinungsbildes des Pflastersteins ein exaktes Verlegen der Pflastersteine zueinander möglich.

Gemäß einer besonderen Ausführungsform des Erfindungsgegenstandes ist es vorgesehen, die weiteren Übergangsbereiche zwischen Teilseitenflächen mit einer Abrundung zu versehen, die in Draufsicht durch eine Klothoide und/oder einen Kreisbogen begrenzt ist. Durch eine derartige unterschiedliche Ausgestaltung einzelner Eckbereiche lässt sich, das natürliche Erscheinungsbild des Pflastersteines variieren.

Weiterhin ist es vorgesehen, den Pflasterstein mit einer Ober- bzw. Unterseite auszuführen, welche in Draufsicht wenigstens drei Eckbereiche aufweist. Hierdurch ist es möglich, bei gleichem konzeptionellen Aufbau der Pflastersteine unterschiedlichste Verlegebilder zu erreichen.

Eine Modifikation des Erfindungsgegenstandes sieht vor, an wenigstens einer vertikalen Seitenkante zwei Teilseitenflächen in einem Winkel von etwa 90° aufeinanderzuführen und einen kantigen Eckbereich auszubilden. Ein derartiger Stein ist insbesondere zum Anschluss an eine Fläche oder Mauer mit gerader Anschlusskante geeignet.

Eine zweckmäßige Ausgestaltung des Erfindungsgegenstandes sieht vor, an einem Pflasterstein vier abgerundete vertikale Seitenkanten auszubilden, von denen wenigstens zwei diagonal gegenüberliegende, vertikale Seitenkanten durch eine Doppelklothoide definiert sind. Hierdurch bekommt die Doppelklothoide einen bestimmenden Einfluss auf das Verlegebild einer mit derartigen Pflastersteinen ausgelegten Fläche.

Weiterhin ist es vorgesehen, die Oberseite und/oder Unterseite des Pflastersteins mit einer glatten und/oder aufgerauten oder welligen und/oder kugeligen bzw. balligen, konvex oder konkav gewölbten Oberfläche zu versehen. Durch eine derartige Ausbildung der sichtbaren Oberflächen ist es möglich, im Zusammenwirken mit den erfindungsgemäßen Eckbereichen Einfluss auf die Optik des Verlegebildes zu nehmen.

Weitere Einzelheiten der Erfindung werden in der Zeichnung anhand von schematisch dargestellten Ausführungsbeispielen beschrieben.

Hierbei zeigt:
- Fig. 1: eine schematische Darstellung unterschiedlicher Eckbereiche in Draufsicht auf einen Pflasterstein,
- Fig. 2: eine perspektivische Ansicht eines Pflastersteins,
- Fig. 3: eine Draufsicht auf einen weiteren Pflasterstein,
- Fig. 4: eine Draufsicht auf einen weiteren Pflasterstein,
- Fig. 5: eine Draufsicht auf einen weiteren Pflasterstein,
- Fig. 6: eine Draufsicht auf einen weiteren Pflasterstein,
- Fig. 7: eine Draufsicht auf einen weiteren Pflasterstein und
- Fig. 8: eine ausschnittsweise Seitenansicht des in Fig. 7 dargestellten Pflastersteins aus einer Pfeilrichtung VIII.

In Fig. 1 ist ein Eckbereich eines Pflastersteins 1 in vier verschiedenen Ausführungen dargestellt. Um die Unterschiede zwischen den bekannten Eckausführungen 2 (Kreisbogen 3, Einzelklothoide 4, Stufe 5) und einer erfindungsgemäßen Eckausführung 6 (Doppelklothoide 7) darzulegen. Eine Oberfläche A des Pflastersteins 1 mit der Stufe 5 als Eckausführung 2 ist durch den Kreisbogen 3 um eine Zwickelfläche A_{KB} reduziert. Die Zwickelfläche A_{KB} ist durch den Kreisbogen 3 und Seitenkanten 8, 9 begrenzt. Eine Zwickelfläche A_{EK}, durch welche die Oberfläche A bei einer Ausbildung des Eckbereichs durch die Einzelklothoide 4 verkleinert ist, ist durch die Einzelklothoide 4 und die Seitenkanten 8, 9 definiert. Eine weitere Zwickelfläche A_{DK}, welche die Oberfläche A bei einer Ausbildung des Eckbereichs durch die Doppelklothoide 7 reduziert, ist durch die Doppelklothoide 7 und die Seitenkanten 8, 9 umgrenzt. Für die Zwickelflächen gilt A_{DK} ≈ AE_{K} < A_{KB}. Der Kreisbogen 3 und die Doppelklothoide 7 haben gemeinsame Ausgangspunkte P₁, P₂. Die Einzelklothoide 4 hat mit dem Kreisbogen 3 und der Doppelklothoide 7 nur den Ausgangspunkt P₁ gemeinsam, da es nicht möglich ist, die Einzelklothoide 4 zwischen zwei Punkte P₁, P₂ zu legen, welche denselben Abstand a von einer Ecke 10 aufweisen. Die Einzelklothoide 4 geht in einem Punkt P₃ in die Seitenkante 9 über. Voraussetzung für eine Vergleichbarkeit der Eckausführungen 2, 6 ist der tangentiale Übergang des Kreisbogens 3, der Einzelklothoide 4 und der Doppelklothoide 7 in die Seitenkanten 8, 9 in identischen Punkten P₁, P₂, wobei der spezielle Verlauf der Einzelklothoide 4 die oben beschriebene Ausnahme erzwingt.

Fig. 2 zeigt einen erfindungsgemäßen Pflasterstein 11 in schematischer, vereinfachter perspektivischer Darstellung. Der Pflasterstein 11 weist eine Oberseite 12, eine Unterseite 13 und Teilseitenflächen 14, 15, 16, 17 auf. Die Teilseitenflächen 14, 15, 16, 17 bilden eine umlaufende Seitenfläche 18, wobei die Teilseitenflächen 14, 15, 16, 17 an gedachten vertikalen Kanten 19 ineinander übergehen. Zur Oberseite 12 und zur Unterseite 13 bildet die umlaufende Seitenfläche 18 horizontale Kanten 20 aus.

Fig. 3 zeigt eine Draufsicht auf einen Pflasterstein 21. Dieser weist im Bereich von vertikalen Kanten 19 vier Eckbereiche 22a, 22b, 22c, 22d auf. Im Eckbereich 22a ist der Übergang einer Teilseitenfläche 14 einer umlaufenden Seitenfläche 18 in eine Teilseitenfläche 15 durch eine in Pfeilrichtung x₁ verlaufende Einzelklothoide 4 definiert. Für drei an die Einzelklothoide 4 angelegte Radien R₁, R₂, R₃ gilt R₁ > R₂ > R₃. Beispielsweise ist R₁ = 49 mm, R₂ = 18 mm und R₃ = 5 mm. Die Einzelklothoide 4 geht in einem Punkt P₄ tangential in die Teilseitenfläche 14 über. In einem Punkt P₅ geht die Einzelklothoide 4 tangential in die Teilseitenfläche 15 über. Zu einer Ecke 23a, in der sich die Teilseitenflächen 14, 15 theoretisch schneiden, hat der Punkt P₄ einen Abstand l₁ und der Punkt P₅ einen Abstand l₂. Zum Vergleich ist ein Kreisbogen 24a mit einem Radius R₄ dargestellt, welcher zwischen den Punkten P₄, P₅ verläuft. Theoretisch wäre R₄ = 31 mm. Ein Eckbereich 22b des Pflastersteins 21, in welchem die Teilseitenfläche 15 in eine Teilseitenfläche 16 übergeht, ist durch eine Doppelklothoide 25 gebildet. Die Doppelklothoide 25 besteht aus zwei Klothoiden 26, 27, welche sich in einem Treffpunkt P₆ treffen und weitestgehend tangential ineinander übergehen. Der Punkt P₆ wird von der vertikalen Seitenkante 19 durchlaufen, die senkrecht in die Zeichenebene verläuft und den Übergang von der Teilseitenfläche 15 in die Teilseitenfläche 16 definiert. Die Klothoide 26 verläuft in Pfeilrichtung x₁ von einem Punkt P₇ zum Punkt P₆. Die Klothoide 27 verläuft in Pfeilrichtung x₂ von einem Punkt P₈ zum Treffpunkt P₆. Zu einem gedachten Schnittpunkt 23b der Teilseitenflächen 15, 16 weist der Punkt P₇ einen Abstand l₃ und der Punkt P₈ einen Abstand l₄ auf. An die Klothoide 26 sind Radien R₅ = 98 mm > R₆ = 35 mm angelegt. An die Klothoide 27 sind Radien R₇ = 98 mm > R₈ = 35 mm angelegt. Zum Vergleich sind die Punkte P₇, P₈ durch einen Kreisbogen 24b verbunden, der einen Radius R₉ = 50 mm aufweist, wobei der Radius R₉ dem größeren der beiden Abstände l₃, l₄ entspricht. Ein Eckbereich 22c, in dem die Teilseitenfläche 16 in eine Teilseitenfläche 17 übergeht, ist durch eine Einzelklothoide 28 gebildet, welche in Pfeilrichtung x₁ verläuft und der Einzelklothoide 4 diagonal gegenüberliegt. An die Einzelklothoide 28 sind Radien R₁₀ bis R₁₃ angelegt, wobei gilt R₁₀ = 125 mm > R₁₁ = 40 mm > R₁₂ = 16 mm > R₁₃ = 10 mm. In einem vierten Eckbereich 22d geht die Teilseitenfläche 17 in die Teilseitenfläche 14 über. Dieser Übergang ist durch eine weitere Doppelklothoide 29 definiert, welche der Doppelklothoide 25 diagonal gegenüberliegt. Die Doppelklothoide 29 besteht aus einer Klothoide 30, welche in Pfeilrichtung x₁ verläuft und einer Klothoide 31, welche in Pfeilrichtung x₂ verläuft. Die Klothoiden 30, 31 treffen in einem Treffpunkt P₉ aufeinander. In Punkt P₉ weist die Doppelklothoide 29 eine Krümmung auf, welche durch einen Radius R₁₆ = 16 mm definiert ist. An die Klothoide 30 ist noch ein Radius R₁₄ = 40 mm angelegt. An die Klothoide 31 ist als weiterer Radius ein Radius R₁₅ = 125 mm angelegt. Die Doppelklothoide 29 verläuft von einem Punkt P₁₀ zu einem Punkt P₁₁. Diese Punkte weisen zu einer Ecke 23d, in welcher sich gedachte Fortsetzungen der Teilseitenflächen 17, 14 schneiden, Abstände l₅, l₆ auf. Zum Vergleich ist im Eckbereich 22d wie im Eckbereich 22b ein Kreisbogen 24d zwischen den Punkten P₁₀, P₁₁ dargestellt, der tangential in die Teilseitenflächen 17, 14 übergeht. Der Kreisbogen weist einen Radius R₁₇ = 34 mm auf, welcher der größeren der beiden Längen l₅, l₆ entspricht. Die Teilseitenflächen 14, 16 weisen in parallelen Bereichen einen Abstand l₇ = 108 mm voneinander auf. Die Teilseitenflächen 15, 17 liegt in parallelen Bereichen um einen Abstand l₈ = 108 mm voneinander entfernt. Somit ist eine Fläche A₂₁ einer Oberseite 12 des Pflastersteins 21 durch eine quadratische Fläche Q₂₁ abzüglich der Flächen der Zwickel 32a, 32b, 32c und 32d definiert. Die Eckbereiche 22a - 22d definieren einen Bereich um die vertikalen Seitenkanten 19 und somit die Bereiche, in denen die Teilseitenflächen 14 - 17 ineinander übergehen.

Fig. 4 zeigt einen weiteren Pflasterstein 33 mit einem ersten Eckbereich 22a, in dem der Übergang von einer Teilseitenfläche 14 auf eine Teilseitenfläche 15 durch eine Klothoide 4 definiert ist, welche in Pfeilrichtung x₁ verläuft. An die Klothoide 4 sind Radien R₁₈ = 200 mm > R₁₉ = 40 mm > R₂₀ = 25 mm angelegt. Die Einzelklothoide 4 geht tangential in die Teilseitenflächen 14, 15 über. In einem Eckbereich 22b gehen die Teilseitenfläche 15 und eine Teilseitenfläche 16 ineinander über. Der Übergang ist durch eine Doppelklothoide 25 definiert. Diese setzt sich aus zwei Klothoiden 26, 27 zusammen, welche sich in einem Treffpunkt P₁₂ treffen. An die Klothoide 27 sind Radien R₂₂ = 40 mm > R₂₃ = 10 mm angelegt. An der Klothoide 26 liegen Radien R₂₁ = 40 mm > R₂₃ = 10 mm an. In einem weiteren Eckbereich 22c geht die Teilseitenfläche 16 in eine Teilseitenfläche 17 über. Der Übergang ist durch eine Einzelklothoide 28 beschrieben, welche in Pfeilrichtung x₁ verläuft. Eine grobe Definition der Klothoide 28 ist durch die Radien R₂₄ = 150 mm > R₂₅ = 15 mm gegeben. In einem Eckbereich 22d geht die Teilseitenfläche 17 in die Teilseitenfläche 14 über. Der Übergang ist durch eine Doppelklothoide 29 beschrieben, welche der Doppelklothoide 25 diagonal gegenüberliegt. Die Doppelklothoide ist grob durch Radien R₂₆ = 98 mm > R₂₇ = 35 mm und R₂₈ = 125 mm > R₂₉ = 70 mm beschrieben. Der Pflasterstein 33 weist Hauptabmessungen l₉ = 108 mm und l₁₀ = 130 mm auf.

In Fig. 5 ist ein weiterer Pflasterstein 34 dargestellt. Der Pflasterstein 34 weist einen Eckbereich 22a auf, in dem der Übergang von einer Teilseitenfläche 14 in eine Teilseitenfläche 15 durch eine Doppelklothoide 25 gebildet ist. Die Doppelklothoide 25 ist grob durch an diese angelegte Radien R₁₈ = 200 mm > R₁₉ = 25 mm und R₂₁ = 150 mm > R₂₀ = 60 mm > R₁₉ = 25 mm beschrieben. In einem weiteren Eckbereich 22b ist der Übergang der Teilseitenfläche 15 in eine Teilseitenfläche 16 durch eine Einzelklothoide 4 beschrieben. Diese ist im Wesentlichen durch Radien R₂₂ = 100 mm > R₂₃ = 16 mm beschrieben. Diagonal gegenüber dem Eckbereich 22 a liegt ein Eckbereich 22c, in dem die Teilseitenfläche 16 in eine Teilseitenfläche 17 übergeht. Der Verlauf des Eckbereichs 22c ist in Draufsicht durch eine Doppelklothoide 29 definiert. Diese ist grob durch die Radien R₂₄ = 75 mm > R₂₅ = 16 mm und R₂₆ = 125 mm > R₂₅ = 16 mm beschrieben. Diagonal gegenüber dem Eckbereich 22b, der durch die Einzelklothoide 4 beschrieben ist, liegt ein Eckbereich 22d, der durch eine Einzelklothoide 28 gekennzeichnet ist. Diese ist grob durch die Radien R₂₇ = 150 mm > R₂₈ = 20 mm definiert und verläuft in Pfeilrichtung x₁. Die Teilseitenflächen 14, 16 sind im Wesentlichen parallel zueinander ausgerichtet und weisen einen Abstand l₁₁ = 108 mm voneinander auf. Die Teilseitenflächen 14, 16 bilden bereichsweise auch ebene parallel zueinander ausgerichtete Kontaktflächen 35, die für eine großflächige Anlage von Kontaktflächen anderer Pflastersteine geeignet sind. Neben der Hauptabmessung I₁₁ weist der Pflasterstein 34 noch die Hauptabmessung l₁₂ = 145 mm auf.

Fig. 6 zeigt eine Draufsicht auf einen weiteren Pflasterstein 36. Dieser weist drei Eckbereiche 22a, 22b, 22c auf, welche durch Doppelklothoiden 25, 29, 37 definiert sind. Ein vierter Eckbereich 22d ist durch einen Kreisbogen 3 beschrieben. Die Doppelklothoide 25 ist grob durch Radien R₂₉ = 120 mm > R₃₀ = 70 mm > R₃₁ = 28 mm und R₃₃ = 70 mm > R₃₂ = 35 mm > R₃₁ = 28 mm beschrieben. Eine grobe Beschreibung der Doppelklothoide 29 erfolgt durch die Radien R₃₄ = 125 mm > R₃₅ = 16 mm und R₃₆ = 75 mm > R₃₅ = 16 mm. Eine grobe Beschreibung der Doppelklothoide 37 erfolgt durch Radien R₃₇ = 70 mm > R₃₈ = 28 mm und R₃₉ = 110 mm > R₃₈ = 28 mm. Der Kreisbogen 3, durch den der Eckbereich 22d charakterisiert ist, weist einen Radius R₄₀ = 16 mm auf. Weiterhin ist der Pflasterstein 36 durch Hauptabmessungen l₁₃ = 108 mm und l₁₄ = 167 mm charakterisiert.

Fig. 7 zeigt eine weitere Variante eines Pflastersteins 38 in Draufsicht. In Analogie zu dem in Fig. 6 dargestellten Pflasterstein sind Eckbereiche 22a, 22b, 22c durch Doppelklothoiden 25, 29, 37 definiert. Ein vierter Eckbereich 22d ist durch eine Einzelklothoide 4 beschrieben. Die Doppelklothoide 25 ist grob durch die Radien R₄₁ = 200 mm > R₄₂ = 60 mm > R₄₃ = 25 mm und die Radien R₄₄ = 150 mm > R₄₃ = 25 mm beschrieben. Eine grobe Beschreibung der Doppelklothoide 29 erfolgt durch die Radien R₄₅ = 70 mm > R₄₆ = 38 mm und R₄₇ = 70 mm > R₄₆ = 38 mm. Die Doppelklothoide 37 ist grob durch Radien R₄₈ = 130 mm > R₄₉ = 25 mm und R₅₀ = 60 mm > R₄₉ = 25 mm definiert. Die Einzelklothoide 4 verläuft in Pfeilrichtung x₁ und ist hierbei grob durch Radien R₅₁ = 55 mm und R₅₂ = 35 mm beschrieben. Weiterhin weist der Pflasterstein 38 Hauptabmessungen l₁₅ = 108 mm und l₁₆ = 170 mm auf.

Fig. 8 zeigt eine Teilansicht des in Fig. 7 dargestellten Pflastersteins 38 aus der Pfeilrichtung VIII. Eine umlaufende Seitenfläche 18 weist eine raue Oberfläche 39 auf. Eine Oberseite 12 und Unterseite 13 sind parallel und im Wesentlichen eben zueinander ausgerichtet und weisen einen Abstand h von etwa 75 mm auf.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche. Insbesondere sieht die Erfindung vor, aus unterschiedlich gestalteten Pflastersteinen ein Pflastersteinsystem zusammenzustellen, in dem die einzelnen Varianten in gleicher Anzahl oder in unterschiedlicher Anzahl vorliegen. Weiterhin sieht die Erfindung vor, den erfindungsgemäßen Pflasterstein als Wendestein vorzusehen, bei dem sowohl die Oberseite als auch die Unterseite als Sichtseite verwendbar ist.

### Bezugszeichenliste:

- 1: Pflasterstein
- 2: bekannte Eckausführung
- 3: Kreisbogen
- 4: Einzelklothoide
- 5: Stufe
- 6: erfindungsgemäße Eckausführung
- 7: Doppelklothoide
- 8: Seitenkante
- 9: Seitenkante
- 10: Ecke
- 11: Pflasterstein
- 12: Oberseite
- 13: Unterseite
- 14 - 17: Teilseitenfläche
- 18: umlaufende Seitenfläche
- 19: vertikale Kante
- 20: horizontale Kante
- 21: Pflasterstein
- 22a - 22d: Eckbereich
- 23a, 23b,: 23d gedachte Ecke
- 24a, 24b,: 24d Kreisbogen
- 25: Doppelklothoide
- 26, 27: Klothoide
- 28: Einzelklothoide
- 29: Doppelklothoide
- 30, 31: Klothoide
- 32a - 32d: Zwickel
- 33: Pflasterstein
- 34: Pflasterstein
- 35: Kontaktfläche
- 36: Pflasterstein
- 37: Doppelklothoide
- 38: Pflasterstein
- 39: Oberfläche (von 18)

## Patentansprüche

1. Pflasterstein (1, 11, 21, 33, 34, 36, 38), insbesondere Betonpflasterstein zur Pflasterung von Gartenanlagen, Wegen, Straßen oder dergleichen, wobei der Pflasterstein (1, 11, 21, 33, 34, 36, 38) eine Oberseite (12), eine dazu im Wesentlichen parallele und flächengleiche Unterseite (13), abgerundete Seitenkanten (19), die senkrecht zur Oberseite (12) verlaufen und eine bandartig umlaufende Seitenfläche (18) aufweist, die sich aus Teilseitenflächen (14 - 17) zusammensetzt, **dadurch gekennzeichnet, dass** die Seitenfläche (18) in Draufsicht wenigstens im Bereich (22a-22d) einer der abgerundeten vertikalen Seitenkanten (19) durch zwei aufeinander zulaufende Kurven (26, 27; 30, 31) definiert ist, deren Radius (R) sich zur jeweils entgegenlaufenden Kurve (26 bzw. 27; 30 bzw. 31) hin stetig und/oder in kleinen Schritten verkleinert und die in einem Berührungspunkt (P₆, P₉, P₁₂) weitestgehend stetig ineinander übergehen.

2. Pflasterstein nach Anspruch 1, **dadurch gekennzeichnet, dass** wenigstens zwei gegenüberliegende Teilseitenflächen (14, 16; 15, 17) bereichsweise ebene, parallel zueinander verlaufende Kontaktflächen (35) aufweisen.

3. Pflasterstein nach einem der vorhergehenden Ansprüche, **dadurch gekennzeichnet, dass** die Seitenfläche (18) im Bereich der weiteren Seitenkanten (19) in Draufsicht durch eine Kurve (4, 28) mit sich verkleinerndem bzw. vergrößerndem Radius oder einen Kreisbogen (3) definiert ist.

4. Pflasterstein nach einem der vorhergehenden Ansprüche, **dadurch gekennzeichnet, dass** der Pflasterstein (1, 11, 21, 33, 34, 36, 38) eine im Wesentlichen drei-, vier-, fünf- oder mehreckige Oberseite (12) aufweist.

5. Pflasterstein nach einem der vorhergehenden Ansprüche, **dadurch gekennzeichnet, dass** der Pflasterstein (1, 11, 21, 33, 34, 36, 38) wenigstens eine senkrecht zur Oberseite (12) verlaufende Seitenkante (19) aufweist, an welcher zwei Teilseitenflächen (14 - 17) in einem Winkel von etwa 90° aufeinandertreffen.

6. Pflasterstein nach einem der vorhergehenden Ansprüche, **dadurch gekennzeichnet, dass** der Pflasterstein (1,11,21,33, 34, 36, 38) vorzugsweise vier abgerundete senkrecht zur Oberseite (12) verlaufende Seitenkanten (19, aufweist, wobei vorzugsweise wenigstens zwei diagonal gegenüberliegende, senkrecht zur Oberseite (12) verlaufende Seitenkanten (19) in Draufsicht durch eine Doppelklothoide (7, 25, 29, 37) definiert sind.

7. Pflasterstein nach einem der vorhergehenden Ansprüche, **dadurch gekennzeichnet, dass** die Oberseite (12) und/oder die Unterseite (13) eine glatte und/oder aufgeraute und/oder wellige und/oder kugelige bzw. ballige, insbesondere konvex oder konkav gewölbte Oberfläche aufweisen.

## Claims

1. Paving stone (1, 11, 21, 33, 34, 36, 38), in particular concrete paving stone for paving gardens, paths, streets or the like, the paving stone (1, 11, 21, 33, 34, 36, 38) having an upper side (12), a lower side (13), which is substantially parallel and equal in area thereto, rounded side edges (19), which run perpendicularly to the upper side (12) and a side face (18) running peripherally in a ribbon-like manner, composed of part side faces (14 to 17), **characterised in that**, in plan view, the side face (18), at least in the region (22a to 22d) of one of the rounded vertical side edges (19) is defined by two curves (26, 27; 30, 31) running towards one another, the radius (R) of which decreases constantly/or in small steps towards the respective opposing curve (26 or 27; 30 or 31) and which most substantially constantly pass into one another at a contact point (P₆, P₉, P₁₂).

2. Paving stone according to claim 1, **characterised in that** at least two opposing part side faces (14, 16; 15, 17), have contact faces (35) which are level in regions and run parallel to one another.

3. Paving stone according to any one of the preceding claims, **characterised in that** the side face (18) in the region of the further side edges (19) is defined, in plan view, by a curve (4, 28) with a decreasing or increasing radius or by an arc of a circle (3).

4. Paving stone according to any one of the preceding claims, **characterised in that** the paving stone (1, 11, 21, 33, 34, 36, 38) has a substantially three-, four-, five- or multi-cornered upper side (12).

5. Paving stone according to any one of the preceding claims, **characterised in that** the paving stone (1, 11, 21, 33, 34, 36, 38) has at least one side edge (19) extending perpendicularly to the upper side (12), at which two part side faces (14 to 17) meet one another at an angle of about 90°.

6. Paving stone according to any one of the preceding claims, **characterised in that** the paving stone (1, 11, 21, 33, 34, 36, 38) preferably has four rounded side edges (19) extending perpendicularly to the upper side (12), at least two diagonally opposing side edges (19) extending perpendicularly to the upper side (12) preferably being defined, in plan view, by a double clothoid (7, 25, 29, 37).

7. Paving stone according to any one of the preceding claims, **characterised in that** the upper side (12) and/or the lower side (13) have a smooth and/or roughened and/or undulating and/or spherical and/or crowned, in particular convexly or concavely arched surface.

## Revendications

1. Pavé (1, 11, 21, 33, 34, 36, 38), en particulier pavé en béton destiné au pavage de jardins publics, de chemins, de routes ou analogues, le pavé (1, 11, 21, 33, 34, 36, 38) comportant une face supérieure (12), une face inférieure (13) sensiblement parallèle et présentant une surface identique à la face supérieure, des arêtes latérales arrondies (19) qui s'étendent perpendiculairement à la face supérieure (12) et une surface latérale (18) circulaire du type bande qui se compose de surfaces latérales partielles ( 14 - 17),
**caractérisé en ce que**
la surface latérale (18) est définie en vue de dessus au moins dans la zone (22a - 22d) de l'une des arêtes latérales verticales arrondies (19) par deux courbes (26, 27 ; 30, 31) arrivant l'une sur l'autre dont le rayon (R) se réduit de manière continue et/ou à faible mesure par rapport à chaque courbe opposée (26 ou 27 ; 30 ou 31) et qui en un point de contact (P₆, P₉, P₁₂) passent en grande partie en continu l'une dans l'autre.

2. Pavé selon la revendication 1,
**caractérisé en ce que**
au moins deux surfaces latérales partielles opposées (14, 16 ; 15. 17) comportent des surfaces de contact (35) plates par zones, s'étendant parallèlement l'une à l'autre.

3. Pavé selon l'une quelconque des revendications précédentes.
**caractérisé en ce que**
la surface latérale (18) dans la zone des autres arêtes latérales (19) est définie en vue de dessus par une courbe (4, 28) dotée d'un rayon qui se réduit ou s'agrandit ou d'un arc de cercle (3).

4. Pavé selon l'une quelconque des revendications précédentes,
**caractérisé en ce que**
le pavé (1, 11, 21, 33, 34, 36, 38) comporte une face supérieure (12) présentant sensiblement trois, quatre. cinq coins ou plus.

5. Pavé selon l'une quelconque des revendications précédentes,
**caractérisé en ce que**
le pavé (1, 11, 21, 33, 34, 36. 38) comporte au moins une arête latérale (19) s'étendant perpendiculairement à la face supérieure (12), face latérale sur laquelle deux surfaces latérales partielles (14 - 17) se rencontrent dans un angle d'environ 90°.

6. Pavé selon l'une quelconque des revendications précédentes,
**caractérisé en ce que**
le pavé (1, 11, 21, 33, 34. 36, 38) comporte de préférence quatre arêtes latérales arrondies (19) s'étendant perpendiculairement à la face supérieure (12), et de préférence au moins deux arêtes latérales situées en face l'une de l'autre en diagonale, s'étendant perpendiculairement à la face supérieure (12) sont définies en vue de dessus par une clothoïde double (7, 25, 29, 37).

7. Pavé selon l'une quelconque des revendications précédentes,
**caractérisé en ce que**
la face supérieure (12) et/ou la face inférieure (13) comportent une surface voûtée lisse et/ou rugueuse et/ou ondulée et/ou ronde comme une boule ou bombée, convexe ou concave.
